# EUROPÄISCHE PATENTSCHRIFT

(11) **EP 0 551 457 B1**
(45) Veröffentlichungstag und Bekanntmachung des Hinweises auf die Patenterteilung: **09.08.1995**
(21) Anmeldenummer: 92912588.8
(22) Anmeldetag: 30.06.1992
(51) Int. Cl.: B24B 5/36, B24B 5/16, B24B 21/02, B24B 21/20

(54) **SCHLEIFGERÄT ZUM SCHLEIFEN EINER ZYLINDRISCHEN ODER SPHÄRISCHEN OBERFLÄCHE EINER WALZE, INSBESONDERE EINER WALZE EINER PAPIERMASCHINE**
GRINDER FOR GRINDING A CYLINDRICAL OR SPHERICAL SURFACE OF A ROLL, ESPECIALLY A PAPER MACHINE ROLL
RECTIFIEUSE POUR LA RECTIFICATION D'UNE SURFACE CYLINDRIQUE OU SPHERIQUE DE CYLINDRE, NOTAMMENT DE CYLINDRE DE MACHINE A PAPIER

(30) Priorität: 31.07.1991 CH 2295/91
(43) Veröffentlichungstag der Anmeldung: 21.07.1993
(73) Patentinhaber: FARROS BLATTER AG, CH-8406 Winterthur (CH)
(72) Erfinder: MAIER, Urs, CH-8408 Winterthur (CH)
(74) Vertreter: Schmauder, Klaus Dieter
(86) Internationale Anmeldenummer: CH9200131
(87) Internationale Veröffentlichungsnummer: WO9302834

(56) Entgegenhaltungen:
- EP-A- 0 359 304
- WO-A-90/02629
- GB-A- 1 574 926
- GB-A- 2 070 474
- GB-A- 2 135 609
- US-A- 2 586 659

## Beschreibung

Die Erfindung betrifft ein Schleifgerät zum Schleifen einer zylindrischen oder sphärischen Oberfläche einer Walze, insbesondere einer Walze einer Papiermaschine, gemäss Oberbegriff des Anspruches 1.

Ein Schleifgerät der eingangs genannten Art ist beispielsweise aus der CH-PS 668 212 bekannt. Dieses Gerät ist relativ kompliziert und dementsprechend sein Einsatz sehr aufwendig, da es einen speziellen Träger sowie eine dem Sollwert der Oberflächenform entsprechende, als Führungsbahn ausgebildete, einstellbare Kopierschablone erfordert.

Aufgabe der Erfindung ist es, ein Schleifgerät der eingangs genannten Art zu schaffen, welches einen einfachen Aufbau aufweist und einfach angewendet werden kann.

Die Aufgabe wird erfindungsgemäss durch die kennzeichnenden Merkmale des Anspruches 1 gelöst. Dadurch, dass das Schleifgerät die einer Walze zugeordnete Schabvorrichtung als Träger und gegebenenfalls als Kopierschablone verwendet, ist der zusätzliche Anbau eines Trägers sowie gegebenenfalls einer Kopierschablone überflüssig. Das Schleifgerät ist dementsprechend einfach und preisgünstig und lässt sich überdies insbesondere schnell und einfach einsetzen. Dieser Vorteil kommt insbesondere dann zum Tragen, wenn eine beschädigte Walze revidiert werden muss.

Die schnelle und einfache Einsatzmöglichkeit des Schleifgerätes reduziert somit auch die Ausfallzeiten einer Produktionsanlage.

Vorteilhafte Ausgestaltungen des Schleifgerätes sind in den Ansprüchen 2 bis 14 beschrieben.

Für die Ausgestaltung des Halters für die Stützrolle ergeben sich diverse Möglichkeiten. Der Anspruch 2 beschreibt eine besonders einfache Lösung. Besonders zweckmässig ist eine Ausgestaltung nach Anspruch 3, wodurch nicht nur die Stabilität der Abstützung verbessert wird, sondern sich auch die Möglichkeit ergibt, die Schleifvorrichtung beidseits des Gestells anordnen zu können.

Im einfachsten Fall kann das Schleifgerät von Hand längs der Walze geführt werden. Besonders vorteilhaft ist eine Ausgestaltung nach Anspruch 4. Insbesondere die Anordnung einer Schaltkupplung kann verhindern, dass die Schleifvorrichtung läuft, ohne dass der Antrieb eingeschaltet ist. Dadurch kann das Einschleifen von Riefen bei stillstehendem Gestell verhindert werden.

Im einfachsten Fall genügt es, das Schleifgerät am Schaber der Schabvorrichtung aufzuhängen. Besonders vorteilhaft ist jedoch eine Weiterbildung nach Anspruch 5, die insbesondere den Einsatz auch dann gestattet, wenn die Anordnung der Schabvorrichtung relativ ungünstig ist, d.h. unterhalb der horizontalen Mittelebene der Walze liegt. Durch die L-förmige Schiene und die daran angreifenden Sicherungsrollen wird der Halt des Schleifgerätes an der Schabvorrichtung verbessert.

Vorteilhaft ist auch eine Ausgestaltung des Schleifgerätes nach Anspruch 6, da durch die wechselseitige Ankupplung der Schleifvorrichtung am Gestell die Einsatzmöglichkeit des Schleifgerätes erhöht wird.

Grundsätzlich ist es möglich, dass Schleifgerät mit einer Schleifvorrichtung zu bestücken, die eine Schleifscheibe aufweist. Vorteilhafter ist jedoch eine Ausgestaltung nach Anspruch 7.

Bei der Bandschleifvorrichtung kann die Kontaktrolle starr gelagert sein, insbesondere dann, wenn eine Walze mit einer zylindrischen Oberfläche geschliffen werden soll. Besonders vorteilhaft ist jedoch eine Ausgestaltung nach Anspruch 8, die es ermöglicht, dass sich die Kontaktrolle der Kontur der Oberfläche der Walze anpasst, so dass beispielsweise auch bombierte Walzen geschliffen werden können. Für die Ausgestaltung der schwimmenden Lagerung der Kontaktrolle für das Schleifband ergeben sich diverse Möglichkeiten. Eine besonders vorteilhafte Ausgestaltung umschreibt Anspruch 9. Die Schleifgenauigkeit lässt sich durch eine Weiterbildung nach Anspruch 10 verbessern, da dann der Druck der Kontaktrolle bei allen Winkellagen der Kontaktrolle gleichbleibend ist. Besonders vorteilhaft ist eine Weiterbildung nach Anspruch 11, die eine automatische feinregulierbare Zustellung der Schleifvorrichtung ermöglicht. Für das Spannen des Schleifbandes ergeben sich die verschiedensten Ausgestaltungsmöglichkeiten wie Spannrollen und dergleichen. Besonders vorteilhaft und einfach ist eine Ausgestaltung nach Anspruch 12, wodurch ein symmetrischer Aufbau der Bandschleifvorrichtung begünstigt wird. Dabei kann die Bandspannvorrichtung im einfachsten Fall durch eine mechanische Federvorrichtung gebildet werden.

Eine besonders vorteilhafte Ausgestaltung des Schleifgerätes beschreibt Anspruch 13, die eine subtile Steuerung des Schleifgerätes ermöglicht, so dass auch Walzen mit nicht zylindrischen Oberflächen über die ganze Länge mit gleichbleibendem Anpressdruck geschliffen werden können. Es ergibt sich ein Schleifgerät, das auf die verschiedensten Schleifbedingungen eingestellt werden kann, so dass ein Schleifen mit höchster Genauigkeit möglich ist.

Besonders zweckmässig ist die Ausbildung des Schleifgerätes nach Anspruch 14, die ein verkantetes Ansetzen des Schleifgliedes an der Walze und somit fehlerhafte Schleifmarken verhindert.

Ausführungsbeispiele des Gegenstandes der Erfindung werden nachfolgend anhand schematischer Zeichnungen näher beschrieben, dabei zeigen:
- Figur 1: ein an einer Walze angesetztes Schleifgerät in Seitenansicht, in Verschieberichtung;
- Figur 2: das Schleifgerät der Figur 1 in Ansicht von oben;
- Figur 3: das Gestell des Schleifgerätes im Schnitt III-III der Figur 4;
- Figur 4: das Gestell des Schleifgerätes im Schnitt IV-IV der Figur 3;
- Figur 5: das Gestell des Schleifgerätes mit einer zusätzlichen Sicherungsvorrichtung im Schnitt V-V der Figur 6;
- Figur 6: die Sicherungsvorrichtung gemäss Figur 5 in Ansicht auf die rechte Seite;
- Figur 7: die Schleifvorrichtung der Figur 1 im Horizontalschnitt.

Die Figuren 1 und 2 zeigen die Gesamtansicht eines Schleifgerätes, welches an einer Schabvorrichtung 2 einer Walze 4, beispielsweise der Walze einer Papiermaschine, angeordnet ist. Das Schleifgerät enthält ein Gestell 6 mit Rollen 8, die auf einem Schaber 10 der Schabvorrichtung 2 abgesetzt sind, wobei die Schabvorrichtung 2 in dem von der Walze 4 abgeschwenkten Zustand gezeigt ist. Das Gestell 6 enthält einen Halter 12 mit einer Stützrolle 14, die seitlich am Träger 16 der Schabvorrichtung 2 abgestützt ist. Am Gestell 6 ist überdies eine Schleifvorrichtung 18 befestigt, die als Bandschleifvorrichtung ausgestaltet ist.

Der Halter 12 weist einen oberen Arm 20 und einen unteren Arm 22 auf, die quer zur Ebene der Rollen 8 am Gestell 6 befestigt sind. Jeder Arm 20,22 ist mit einem doppelten Klemmglied 24 versehen, das jeweils mittels einer Klemmschraube 26 am Arm 20,22 fixiert ist. Am Klemmglied ist ein quer zu den Armen angeordneter Stab 28 befestigt und ebenfalls mittels Klemmschrauben 30 fixiert. Am unteren Ende des Stabes ist die Stützrolle 14 gelagert, deren Ebene quer zur Ebene der Rollen 8 verläuft. Mit Hilfe der Klemmglieder 24 kann der Stab 28 sowohl in seiner Lage an den Armen 20,22 wie in seiner Höhenlage eingestellt werden. Die Anordnung des Halters 12 ist so getroffen, dass der Stab 28 auf halber Länge des Gestells 6 zwischen den Rollen 8 angeordnet ist. Dadurch ergibt sich eine Dreipunktlagerung, die besonders stabil ist. Ausserdem ermöglicht es diese Halterung, dass die Schleifvorrichtung 18 wechselweise an den Stirnseiten 32,34 des Gestells 6 befestigt werden kann. Hierzu ist die Schleifvorrichtung 18 bezüglich der Horizontalebene 36 im wesentlichen spiegelbildlich aufgebaut, so dass durch Wenden der Schleifvorrichtung die zugehörige Montageplatte 38 wahlweise an einer der beiden Stirnseite 32,34 des Gestells 6 befestigt werden kann.

Die Figuren 3 und 4 zeigen Einzelheiten des Antriebes der Rollen 8 des Gestells 6. Hierzu enthält das Gestell einen Antriebsmotor 40, der über ein Getriebe 42 und eine Schaltkupplung 44 ein Treibrad 46 für einen Zahnriemen 48 antreibt. Letzterer ist über Zahnräder 50 geführt, die an Wellen 52 befestigt sind, an denen die Rollen 8 angeordnet sind.

Die Figuren 5 und 6 zeigen eine zusätzliche Sicherungsvorrichtung 54 zur Sicherung des Schleifgerätes an der Schabvorrichtung 2. Hierzu ist zunächst der Schaber 10 der Schabvorrichtung 2 durch eine L-förmige Schiene 56 in der Schabvorrichtung 2 ersetzt. Die Rollen 8 laufen auf der Schiene 56. Die Sicherungsvorrichtung 54 enthält Sicherungsrollen 58, die den Rollen 8 zugeordnet sind und gegen die Innenseite 60 der L-förmigen Schiene 56 einschwenkbar sind. Hierzu sind die Sicherungsrollen 58 an einer Schwenkachse 62 befestigt, die ihrerseits in Auslegern 64 am Gestell 6 schwenkbar gelagert ist. An der Schwenkachse 62 ist ein Hebel 66 befestigt, der über ein Koppelglied 68 mit einer Gewindespindel 70 verbunden ist. Letztere wirkt mit einer drehbar gelagerten Hülse 72 zusammen, die ein nicht dargestelltes Innengewinde aufweist. Die im Gestell 6 drehbar gelagerte Hülse 72 ist mit einer Handkurbel 74 versehen. Durch Drehen an der Handkurbel 74 können die Sicherungsrollen 58 gegen die Innenseite 60 der L-förmigen Schiene 56 aus- und eingefahren sowie angedrückt werden.

Die Figuren 1, 2 und 7 zeigen die als Bandschleifvorrichtung ausgebildete Schleifvorrichtung 18. Das Schleifband 76 ist über eine schwimmend gelagerte Kontaktrolle 78, dieser beidseits benachbarte, feststehende Führungsrollen 80,82 und eine von einem Antriebsmotor 84 angetriebene Antriebsrolle 86 geführt. Der Antriebsmotor 84 ist auf einem Schlitten 88 angeordnet, der in einem die schwimmende Lagerung 90 der Kontaktrolle 78 enthaltenden Gehäuse 92 angeordnet. Zur Vorspannung des Schleifbandes dient eine Bandspannvorrichtung 94, die mit dem Schlitten 88 des Antriebsmotors 84 zusammenwirkt und dadurch die Antriebsrolle 86 entgegen der Kontaktrolle 78 vorspannt. Die Bandspannvorrichtung 94 weist ein Kolben/Zylinder-Aggregat 96 auf, welches über Leitungen 98,100 mit einer Fluid-Vorrichtung 102 verbunden ist. Die schwimmende Lagerung 90 der Kontaktrolle 78 enthält im Gehäuse 92 angeordnete Längsführungen 104,106 für eine Achse 108, auf der die Kontaktrolle 78 drehbar gelagert ist. Die Längsführungen 104,106 verlaufen senkrecht zu der zu bearbeitenden Fläche, d.h. radial zur Walze 4. In der Längsführung 104,106 ist die Achse 108 an Kolben/Zylinder-Aggregaten 110,112 nachgiebig abgestützt. Hierzu sind die Druckräume der Kolben/Zylinder-Aggregate über Verbindungsleitungen 114,116 miteinander verbunden. Die Kolben/Zylinder-Aggregate 110,112 sind überdies über Leitungen 118,120 an der Fluid-Vorrichtung 102 angeschlossen. Die Kolben/Zylinder-Aggregate 110,112 dienen gleichzeitig auch zur Zustellung der Kontaktrolle gegen die zu bearbeitende Fläche, d.h. die Walze 4. Eine Richtvorrichtung 122 dient zum Ausrichten der Kontaktrolle beim Zustellen und Aufsetzen der Kontaktrolle 78 an der zu bearbeitenden Fläche um ein einseitiges Aufsetzen und damit Anschleifen der Walze 4 zu vermeiden. Die Richtvorrichtung 122 enthält beidseits der Kontaktrolle 78 angeordnete Gewindestifte 124 (von denen nur einer dargestellt ist) mit einer verschleissfesten Kontaktfläche 126, die bezüglich der Arbeitsstelle des Schleifbandes um wenige Zahntelmillimeter zurückgesetzt ist. Der Gewindestift 124 ist auf einer Schutzabdeckung 128 für die schwimmende Lagerung 90 befestigt, die ihrerseits mit der Achse 108 der Kontaktrolle 78 verbunden ist. Wird die Kontaktrolle 78 ungleichmässig zugestellt, so kommt einer der beiden Gewindestifte 124 mit der Walze 4 in Berührung und bringt die Kontaktrolle 78 in die bezüglich der Walze im wesentlichen ausgerichtete Stellung.

Die Steuerung der Schleifvorrichtung über die Fluid-Vorrichtung 102, die vorzugsweise als Druckluftvorrichtung ausgebildet ist, erfolgt in nicht näher dargestellter Weise derart, dass zunächst im Kolben/Zylinder-Aggregat 96 dem Schleifband 76 eine bestimmte Vorspannkraft erteilt wird. Hierzu stützt sich die Kontaktrolle 78 über die Achse 108 auf den entsprechenden Kolben/Zylinder-Aggregaten 110,112 ab, in denen der notwendige Gegendruck aufgebaut ist. Wird die Kontaktrolle 78 mit Hilfe der Kolben/Zylinder-Aggregate 110,112 gegen die zu bearbeitende Fläche, d.h. die Walze 4 vorgeschoben, so wird das Kolben/Zylinder-Aggregat 96 in dem Masse zurückgefahren, dass die einmal eingestellte Bandspannung gleich bleibt. Beim Schleifen sorgen die Führungsrollen 80,82 für die Stabilisierung des Schleifbandes auf der Kontaktrolle 78, insbesondere auch dann, wenn auf Grund der Kontur der zu bearbeitenden Flächen die Kontaktrolle 78 aufgrund der schwimmenden Lagerung 90 eine von der Grundstellung abweichende Winkellage einnimmt. Aufgrund der schwimmenden Lagerung 90 kann die Kontaktrolle 78 der Kontur einer zu schleifenden Fläche folgen. Dadurch ist es möglich, ohne besondere Massnahmen eine bestehende Fläche nachzuschleifen, insbesondere auszubessern. Die Fluid-Vorrichtung 102 sorgt dafür, dass selbst bei gradliniger Führung der Schleifvorrichtung der Anpressdruck der Kontaktrolle, die beispielsweise einer bombierten Kontur der zu bearbeitenden Fläche folgt, stets konstant gehalten wird.

### BEZUGSZEICHENLISTE

- 2: Schabvorrichtung
- 4: Walze
- 6: Gestell
- 8: Rolle
- 10: Schaber
- 12: Halter
- 14: Stützrolle
- 16: Träger
- 18: Schleifvorrichtung
- 20: oberer Arm
- 22: unterer Arm
- 24: Klemmglied
- 26: Klemmschraube
- 28: Stab
- 30: Klemmschraube
- 32: Stirnseite
- 34: Stirnseite
- 36: Horizontalebene
- 38: Montageplatte
- 40: Antriebsmotor
- 42: Getriebe
- 44: Schaltkupplung
- 46: Treibrad
- 48: Zahnriemen
- 50: Zahnrad
- 52: Welle
- 54: Sicherungsvorrichtung
- 56: L-förmige Schiene
- 58: Sicherungsrolle
- 60: Innenseite
- 62: Schwenkachse
- 64: Ausleger
- 66: Hebel
- 68: Koppelglied
- 70: Spindel
- 72: Hülse
- 74: Handkurbel
- 76: Schleifband
- 78: Kontaktrolle
- 80: Führungsrolle
- 82: Führungsrolle
- 84: Antriebsmotor
- 86: Antriebsrolle
- 88: Schlitten
- 90: schwimmende Lagerung
- 92: Gehäuse
- 94: Bandspannvorrichtung
- 96: Kolben/Zylinder-Aggregat
- 98: Leitung
- 100: Leitung
- 102: Fluid-Vorrichtung
- 104: Längsführung
- 106: Längsführung
- 108: Achse
- 110: Kolben/Zylinder-Aggregat
- 112: Kolben/Zylinder-Aggregat
- 114: Verbindungsleitung
- 116: Verbindungsleitung
- 118: Leitung
- 120: Leitung
- 122: Richtvorrichtung
- 124: Gewindestift
- 126: Kontaktfläche
- 128: Schutzahdeckung

## Patentansprüche

1. Schleifgerät zum Schleifen einer zylindrischen oder sphärischen Oberfläche einer Walze, insbesondere einer Walze einer Papiermaschine, mit einem auf Rollen (8) verfahrbaren Gestell (6), an dem eine mittels eines Motors (84) antreibbare Schleifvorrichtung (18) angeordnet ist, dadurch gekennzeichnet, dass die Rollen (8) zum Absetzen des Gestells (6) auf einem Schaber (10) oder auf einer den Schaber (10) ersetzenden Schiene (56) einer der Walze (4) zugeordneten Schabvorrichtung (2) ausgebildet sind, wobei das Gestell (6) eine an einem einstellbaren Halter (12) angeordnete Stützrolle (14) zur seitlichen Abstützung an einem Träger (16) für den Schaber (10) aufweist.

2. Schleifgerät nach Anspruch 1, dadurch gekennzeichnet, dass der Halter (12) mindestens einen am Gestell (6) angeordneten Arm (20,22) aufweist, der quer zur Ebene der Rollen (8) ausgerichtet ist, wobei an diesem Arm (20,22) über ein doppeltes Klemmglied (24) ein Stab (28) angeordnet ist, der quer zum Arm (20,22) verläuft und an seinem unteren Ende die Stützrolle (14) trägt, deren Ebene im wesentlichen quer zur Ebene der Rollen (8) verläuft.

3. Schleifgerät nach Anspruch 1 oder 2, dadurch gekennzeichnet, dass die Stützrolle (14) auf halber Länge des Gestells (6) angeordnet ist.

4. Schleifgerät nach einem der Ansprüche 1 bis 3, dadurch gekennzeichnet, dass mindestens eine Rolle (8) mittels eines Motors (40) antreibbar ist, wobei die Verbindung zwischen Motor (40) und Rolle (8) vorzugsweise mittels einer Schaltkupplung (44) ein- und ausschaltbar ist.

5. Schleifgerät nach einem der Ansprüche 1 bis 4, dadurch gekennzeichnet, dass es eine im Querschnitt L-förmige Schiene (56) aufweist, welche gegen den Schaber (10) der Schabvorrichtung (2) der Walze (4) austauschbar ist, wobei den Rollen (8) Sicherungsrollen (58) zugeordnet sind, die gegen die Innenseite (60) der L-förmigen Schiene (56) einschwenkbar sind.

6. Schleifgerät nach einem der Ansprüche 1 bis 5, dadurch gekennzeichnet, dass das Gestell (6) und die Schleifvorrichtung (18) zur beidseitig wechselweisen Ankupplung ausgebildet sind.

7. Schleifgerät nach einem der Ansprüche 1 bis 6, dadurch gekennzeichnet, dass die Schleifvorrichtung (18) als Bandschleifvorrichtung ausgebildet ist.

8. Schleifgerät nach Anspruch 7, dadurch gekennzeichnet, dass die Bandschleifvorrichtung (18) eine schwimmend gelagerte Kontaktrolle (78) aufweist, der beidseits Führungsrollen (80,82) für das Schleifband (76) zugeordnet sind.

9. Schleifgerät nach Anspruch 8, dadurch gekennzeichnet, dass die Achse (108) der Kontaktrolle (78) in Längsführungen (104,106) gelagert ist, die senkrecht zur zu bearbeitenden Walze (4) ausgerichtet sind, wobei sich die Achse (108) beidseits der Kontaktrolle (78) vorzugsweise federnd abstützt.

10. Schleifgerät nach Anspruch 9, dadurch gekennzeichnet, dass die Achse (108) der Kontaktrolle (78) sich beidseits auf Kolben/Zylinder-Aggregaten (110,112) abstützt, deren einander entsprechende Druckräume über eine Leitung (114,116) miteinander verbunden sind.

11. Schleifgerät nach Anspruch 10, dadurch gekennzeichnet, dass die Kolben/Zylinder-Aggregate (110,112) mit einer Fluid-Vorrichtung (102) verbunden sind und zur Zustellung der Kontaktrolle (78) zur zu bearbeitenden Walze (4) ausgebildet sind.

12. Schleifgerät nach einem der Ansprüche 7 bis 11, dadurch gekennzeichnet, dass die Bandschleifvorrichtung (18) einen auf einem verschiebbar gelagerten Schlitten (88) angeordneten Antriebsmotor (84) mit einer Antriebsrolle (86) für das Schleifband (76) aufweist, wobei der Antriebsmotor (84) mit einer Bandspannvorrichtung (94) verbunden ist.

13. Schleifgerät nach den Ansprüchen 11 und 12, dadurch gekennzeichnet, dass die Bandspannvorrichtung (94) ein mit dem Schlitten (88) der Antriebsmotors (84) zusammenwirkendes Kolben/Zylinder-Aggregat (96) aufweist, welches über die Fluid-Vorrichtung (102) mit den Kolben/Zylinder-Aggregaten (110,112) der Kontaktrolle (78) derart zusammenwirkt, dass die Vorspannkraft während der Zustellung der Kontaktrolle (78) und/oder der Bearbeitung im wesentlichen konstant bleibt.

14. Schleifgerät nach einem der Ansprüche 1 bis 13, dadurch gekennzeichnet, dass die Schleifvorrichtung (18) eine Richtvorrichtung (122) zum Ausrichten des Schleifgliedes bezüglich der Walze (4) während des Zustellens an die Walze (4) aufweist.

## Claims

1. Grinding apparatus for grinding a cylindrical or spherical surface of a roller, particularly a roller in a paper-making machine, having a frame (6) which is movable on rollers (8) and on which a grinding machine (18) adapted to be driven by a motor (84) is mounted, characterised in that the rollers (8) are constructed so as to set the frame (6) down on a doctor blade (10) or on a rail (56) replacing the doctor blade (10) of a scraping device (2) associated with the roller (4), the frame (6) having a support roller (14) mounted on an adjustable holder (12) for resting laterally on a carrier (16) for the doctor blade (10).

2. Grinding apparatus according to claim 1, characterised in that the holder (12) has at least one arm (20, 22) mounted on the frame (6), this arm being directed transversely with respect to the plane of the rollers (8), whilst on this arm (20, 22), via a double clamping member (24), a rod (28) is mounted which extends transversely with respect to the arm (20, 22) and at its lower end carries the support roller (14) the plane of which extends substantially transversely of the plane containing the rollers (8).

3. Grinding apparatus according to claim 1 or 2, characterised in that the support roller (14) is mounted halfway along the frame (6).

4. Grinding apparatus according to one of claims 1 to 3, characterised in that at least one roller (8) is drivable by a motor (40), the connection between the motor (40) and roller (8) preferably being adapted to be switched on and off by means of a switching coupling (44).

5. Grinding apparatus according to one of claims 1 to 4, characterised in that it has a rail (56) of L-shaped cross section which can be exchanged for the doctor blade (10) of the scraping device (2) of the roller (4), the rollers (8) having associated securing rollers (58) which can be pivoted inwards towards the inside (60) of the L-shaped rail (56).

6. Grinding apparatus according to one of claims 1 to 5, characterised in that the frame (6) and the grinding apparatus (18) are designed to be connectable at both ends alternately.

7. Grinding apparatus according to one of claims 1 to 6, characterised in that the grinding apparatus (18) is constructed as a belt grinding apparatus.

8. Grinding apparatus according to claim 7, characterised in that the belt grinding apparatus (18) has a floating contact roller (78) having, on both sides, associated guide rollers (80, 92) for the grinding belt (76).

9. Grinding apparatus according to claim 8, characterised in that the spindle (108) of the contact roller (78) is mounted in longitudinal guides (104, 106) which are directed perpendicularly to the roller (4) which is to be machined, the spindle (108) preferably being resiliently supported on both sides of the contact roller (78).

10. Grinding apparatus according to claim 9, characterised in that the spindle (108) of the contact roller (78) is supported on both sides on piston/cylinder assemblies (110, 112) the corresponding pressure chambers of which are connected to one another by a line (114, 116).

11. Grinding apparatus according to claim 10, characterised in that the piston/cylinder assemblies (110, 112) are connected to a fluid device (102) and are constructed so as to apply the contact roller (78) to the roller (4) which is to be machined.

12. Grinding apparatus according to one of claims 7 to 11, characterised in that the belt grinding apparatus (18) has a drive motor (84), arranged on a displaceably mounted carriage (88), with a drive roller (86) for the grinding belt (76), the drive motor (84) being connected to a belt tensioning device (94).

13. Grinding apparatus according to claims 11 and 12, characterised in that the belt tensioning device (94) has a piston/cylinder assembly (96) co-operating with the carriage (88) of the drive motor (84), this assembly (96) co-operating via the fluid device (102) with the piston/cylinder assemblies (110, 112) of the contact roller (78) so that the prestressing force remains substantially constant throughout the application of the contact roller (78) and/or the machining.

14. Grinding apparatus according to one of claims 1 to 13, characterised in that the grinding apparatus (18) has a straightening device (122) for aligning the grinding member relative to the roller (4) during the process of positioning against the roller (4).

## Revendications

1. Appareil à meuler, destiné à rectifier une surface cylindrique ou sphérique d'un cylindre, notamment d'un cylindre d'une machine à papier, comportant un bâti (6) pouvant se déplacer sur des galets (8), bâti sur lequel est disposé un dispositif à meuler (18), pouvant être entraîné par un moteur (84), caractérisé en ce que les galets (8) sont conçus pour abaisser le bâti (6) sur une raclette (10) ou sur un rail (56), qui remplace la raclette (10), d'un dispositif racleur (2) affecté au cylindre (4), le bâti (6) comportant un galet d'appui (14), rapporté à un système de fixation (12), destiné à s'appuyer contre un support (16) destiné à la raclette (10).

2. Appareil à meuler selon la revendication 1, caractérisé en ce que le système de fixation (12) comporte au moins un bras (20, 22) disposé contre le bâti (6), lequel bras est dirigé transversalement par rapport au plan des galets (8), une barre (28), qui court transversalement au bras (20, 22) et qui, en son extrémité inférieure, porte le galet d'appui (14), dont le plan est essentiellement transversal par rapport au plan des galets (8), étant disposé contre ce bras (20, 22) par l'intermédiaire d'un double organe de serrage (24).

3. Appareil à meuler selon la revendication 1 ou 2, caractérisé en ce que le galet d'appui (14) est disposé sur la moitié de la longueur du bâti (6).

4. Appareil à meuler selon l'une des revendications 1 à 3, caractérisé en ce qu'au moins un galet (8) peut être entraîné par un moteur (40), la liaison entre le moteur (40) et le galet (8) étant embrayable et débrayable, de préférence par l'intermédiaire d'un embrayage (44).

5. Appareil à meuler selon l'une des revendications 1 à 4, caractérisé en ce qu'il comporte un rail (56) ayant en coupe transversale la forme d'un L, lequel rail peut remplacer la raclette (10) du dispositif de raclage (2) du cylindre (4), des galets de sécurité (58), qui peuvent pivoter contre le côté intérieur (60) du rail (56) en forme de L, étant affectés aux galets (8).

6. Appareil à meuler selon l'une des revendications 1 à 5, caractérisé en ce que le bâti (6) et le dispositif à meuler (18) sont conçus pour assurer un accouplement réciproque des deux côtés.

7. Appareil à meuler selon l'une des revendications 1 à 6, caractérisé en ce que le dispositif à meuler (18) est conçu comme un dispositif de travail à la bande abrasive.

8. Appareil à meuler selon la revendication 7, caractérisé en ce que le dispositif de travail à la bande abrasive (18) comporte un galet de contact (78), à logement flottant, auquel, des deux côtés, sont affectés des galets de guidage (80, 82) destinés à la bande abrasive (76).

9. Appareil à meuler selon la revendication 8, caractérisé en ce que l'axe (108) du galet de contact (78) est logé dans des guidages longitudinaux (104, 106), qui sont orientés perpendiculairement au cylindre à usiner (4), l'axe (108) s'appuyant, de préférence avec effet élastique, des deux côtés du galet de contact (78).

10. Appareil à meuler selon la revendication 9, caractérisé en ce que l'axe (108) du galet de contact (78) s'appuie, des deux côtés, sur des ensembles piston/cylindre (110, 112), dont les chambres de compression, qui se correspondent l'une à l'autre, sont reliées l'une à l'autre par une conduite (114, 116).

11. Appareil à meuler selon la revendication 10, caractérisé en ce que les ensembles piston/cylindre (110, 112) sont reliés à un dispositif hydraulique (102), et sont conçus pour assurer l'approche du galet de contact (78) se déplaçant vers le cylindre à usiner (4).

12. Appareil à meuler selon l'une des revendications 7 à 11, caractérisé en ce que le dispositif de travail à la bande abrasive (18) comporte un moteur d'entraînement (84), disposé sur un chariot (88) susceptible de subir une translation, le moteur comportant un galet d'entraînement (86) pour entraîner la bande abrasive (76), le moteur d'entraînement (84) étant relié à un dispositif tendeur de bande (94).

13. Appareil à meuler selon les revendications 11 et 12, caractérisé en ce que le dispositif tendeur de bande (94) comporte un ensemble piston/cylindre (96), qui coopère avec le chariot (88) du moteur d'entraînement (84), ensemble qui coopère, par l'intermédiaire du dispositif hydraulique (102), avec les ensembles piston/cylindre (110, 112) du galet de contact (78), de façon que la force de précontrainte, pendant l'approche du galet de contact (78) et/ou pendant l'usinage, reste essentiellement constante.

14. Appareil à meuler selon l'une des revendications 1 à 13, caractérisé en ce que le dispositif à meuler (18) comporte un dispositif de pointage (122) destiné à orienter l'organe de meulage par rapport au cylindre (4) pendant l'approche du cylindre (4).
